# DEMANDE DE BREVET EUROPEEN

(11) **EP 0 174 605 A2**
(43) Date de publication de la demande: **19.03.1986**
(21) Numéro de dépôt: 85111209.4
(22) Date de dépôt: 05.09.1985
(51) Int. Cl.: A44C 5/02, A44C 5/14

(54) **Ensemble destiné à être porté au poignet**

(30) Priorité: 10.09.1984 FR 8413969
(71) Demandeur: Montres Rado S.A., 2543 Lengnau b. Biel (CH)
(72) Inventeur: Lederrey, Marc, CH-2563 Ipsach (CH)
(74) Mandataire: Gresset, Jean

(57) **Abrégé**

L'invention a pour objet un ensemble articulé destiné à être porté au poignet.

Cet ensemble comprend deux pièces rigides (10, 12) reliées par une charnière. La charnière comporte un organe mâle (14) solidaire de la première pièce (10) et muni d'un tenon cylindrique (46) présentant une gorge circonférentielle (48), un organe femelle (16) solidaire de la deuxième pièce (12) et comprenant un tube percé d'un trou cylindrique (50) à l'intérieur duquel le tenon (46) est ajusté librement en rotation et d'une ouverture (52) pratiquée dans la paroi (49) du tube au droit de la gorge (48), et un verrou (18) comportant un ressort (56). Le tenon (46) est bloqué dans son mouvement axial par l'engagement de l'extrémité libre du ressort (56) dans la gorge (48) au travers de l'ouverture (52).

Application aux bracelets-bijoux et aux montres-bracelets.

## Description

La présente invention se rapporte aux ensembles destinés à être portés au poignet, tels que les bracelets ou les montres-bracelets. Elle concerne plus particulièrement un ensemble comprenant une première et une deuxième pièces rigides et une charnière pour relier ces pièces, la charnière comportant un organe mâle solidaire de la première pièce et muni d'un tenon, un organe femelle solidaire de la deuxième pièce et comprenant un tube percé d'un trou cylindrique dans lequel le tenon est ajusté librement, ainsi qu'un verrou solidaire de l'une des pièces et comportant un ressort permettant de verrouiller les organes mâle et femelle l'un à l'autre.

Un tel ensemble est connu par exemple par le brevet CH 598 782. Ce brevet décrit un bracelet à maillons articulés autour de charnières munies d'un verrou. Le verrou est formé d'un ressort qui vient prendre appui contre un bras reliant le tenon de la charnière au corps du maillon. Ce mode de faire a pour principal inconvénient que les efforts latéraux peuvent déformer le verrou au point de permettre le désassemblage des pièces mâles et femelles de la charnière, ou tout au moins augmenter l'ébat de ces pièces, affectant ainsi l'aspect esthétique du bracelet.

Le but de la présente invention est de réaliser un ensemble dont les charnières ont un meilleur comportement lorsqu'elles sont soumises à des efforts latéraux.

Ce but est atteint grâce au fait que le tenon de l'organe mâle est muni d'une gorge et que le tube de l'organe femelle est percé d'une ouverture débouchant dans le trou cylindrique dont elle est percée, au droit de la gorge de l'organe mâle, le ressort du verrou étant engagé de façon amovible dans la gorge au travers de l'ouverture, afin d'assurer le verrouillage des organes mâle et femelle l'un à l'autre.

L'invention sera mieux comprise en regard de la description faite en référence aux dessins dans lesquels:
- la figure 1 représente, en perspective, deux pièces reliées entre elles par une charnière formant une partie d'un ensemble selon l'invention, la charnière étant démontée;
- la figure 2 représente une montre et une partie d'un bracelet à maillons dans lesquels les articulations sont réalisées au moyen d'une charnière telle que représentée à la figure 1; et
- la figure 3 illustre l'extrémité d'un brin bracelet destiné a être fixé sur la boite de la montre représentée à la figure 2.

Dans les figures, les mêmes pièces portent les mêmes références.

L'élément articulé représenté à la figure 1 comporte une première pièce rigide 10, une seconde pièce rigide 12 et une charnière comprenant un organe mâle 14, un organe femelle 16 et un verrou 18. De manière plus précise, la pièce 10,de forme générale parallélépipédique, comporte notamment une face 20, destinée à être en contact avec le bras du porteur, deux faces latérales 22 et 24 et une face 26 contiguë à la pièce 12. La pièce 10 comporte en outre une facette concave 28 obtenue par troncature de l'arête que définissent les faces 20 et 26. Cette facette 28 tient lieu d'assise à-l'organe mâle 14 et de dégagement à l'organe femelle 16.

La pièce 12, elle aussi de forme générale parallélépipédique, comporte notamment une face 30, destinée à être en contact avec le poignet du porteur, deux faces latérales 32 et 34 et une face 36, contiguë à la pièce 10. Elle comporte de même une facette concave 38, obtenue par la troncature de l'arête définie par les faces 30 et 36. Cette facette 38 tient lieu d'assise à l'organe femelle 16, et de dégagement à une partie de l'organe mâle 14. Le verrou 18 est fixé sur la face 30 de la pièce 12, par soudure par exemple.

L'organe mâle comporte quatre parties cylindriques 40, 41, 42 et 43 et une partie tronconique 44, coaxiales, et dont l'axe est parallèle aux faces 20 et 26. La partie cylindrique 40 tient lieu d'élément de liaison de la charnière avec la pièce 10. Elle est solidaire de cette pièce par la facette 28. Les parties cylindriques 41 à 43 et la partie tronconique 44 forment un tenon 46 comportant une gorge 48, cette gorge étant définie par la partie cylindrique 42, dont le diamètre est inférieur à celui identique des parties 41 et 43. La gorge 48 se trouve sensiblement au milieu de la distance séparant les faces 22 et 24. L'organe mâle 14 a une longueur légèrement inférieure à la largeur du parallélépipède. Il est aligné du côté de la partie cylindrique 40 sur la face 22 et se trouve en conséquence légèrement en retrait de la face 24.

L'organe femelle 16 est formé d'un tube comprenant une paroi 49 et un trou cylindrique borgne 50, de profondeur au moins égale à la longueur du tenon 46 et de diamètre légèrement plus grand que celui des parties cylindriques 41 et 43, de manière que le tenon 46 puisse y pivoter librement. L'organe femelle 16 comporte en outre une ouverture 52, pratiquée dans la paroi 49 à mi-distance entre les faces 32 et 34 et débouchant à l'intérieur du trou 50. Cette ouverture descend jusqu'au niveau de la face 30, voire même légèrement en-dessous. La largeur de l'ouverture 52, dans la direction de l'axe du trou 50, est sensiblement égale à la largeur de la gorge 48.

L'extrémité obturée du tube formant l'organe femelle 16 est alignée sur la face latérale 34, qui se trouve dans le prolongement de la face latérale 24 de la pièce 10.

La longueur du tube est égale à la distance comprise entre la face 24 et l'extrémité du tenon 46 contiguë à la partie cylindrique 40. De la sorte, lorsque la charnière est assemblée, les pièces 10 et 12 sont ainsi parfaitement alignées.

Les organes mâle 14 et femelle 16 sont avantageusement fabriqués par décolletage.

Le verrou 18 comporte une portion rigide 54 fixée par soudage sur la face 30 de la pièce 12 et un ressort 56, de forme parallélépipédique, solidaire de la portion 54 par l'une de ses extrémités, l'autre extrémité étant engagée dans l'ouverture 52. Pour qu'il en soit ainsi, il est bien évidemment nécessaire que la largeur du ressort 56 soit inférieure à celle de l'ouverture 52. Le verrou 18 est fabriqué par découpage d'une plaque de 0,1 mm à 0,3 mm d'épaisseur, faite d'un matériau élastique, avantageusement de l'acier inoxydable.

Les organes mâle 14 et femelle 16 ainsi que le verrou 18 sont avantageusement des pièces rapportées, fixées à demeure par collage ou soudage sur les pièces 10 ou 12.

Pour relier de manière articulée les pièces 10 et 12, il suffit d'aligner les axes des organes mâle et femelle, d'introduire la partie tronconique 44 dans le trou 50, puis de déplacer les pièces 10 et 12 l'une par rapport à l'autre, de manière à faire pénétrer le tenon 46 à l'intérieur du trou 50. Lors de cette opération, la partie tronconique 44 soulève le ressort 56 qui, dans un premier temps, prend appui sur la partie 43, avant de tomber dans la gorge 48. De la sorte, les pièces 10 et 12 sont reliées l'une à l'autre de manière articulée, sans toutefois que la charnière ainsi formée puisse se démonter par elle-même. Pour réaliser le désassemblage de ces pièces, il suffit d'introduire un objet tel qu'un tournevis ou la pointe d'un couteau entre l'extrémité du ressort 56 et l'ouverture 52, pour soulever le ressort 56 qui sort de la gorge 48, ce qui permet le déplacement axial de l'organe mâle 14 par rapport à l'organe femelle 16, et par là même de la pièce 10 par rapport à la pièce 12.

Les différentes pièces formant cet élément articulé sont avantageusement faites en acier inoxydable.

L'ensemble destiné à être porté au poignet, plus précisément la montre-bracelet représentée à la figure 2 comporte une boite de montre 60 et un bracelet comprenant un premier brin 61 dont seuls trois maillons 62 à 64 sont représentés et un second brin 65 dont un maillon 66 est schématiquement représenté.

La boite 60 et le maillon 62 forment un élément articulé semblable à celui représenté à la figure 1. Dans ce cas, la boîte 60 tient lieu de première pièce rigide 10 et comporte ainsi un organe mâle 14, tandis que le maillon 62 tient lieu de deuxième pièce rigide 12 et comporte ainsi un verrou 18 et un organe femelle 16 dans lequel pivote l'organe mâle 14 solidaire de la boite 60.

De même, deux maillons voisins du bracelet forment aussi un élément articulé semblable à celui représenté à la figure 1. Ainsi, dans l'élément articulé que forment les maillons 63 et 64, le maillon 63 tient lieu de première pièce rigide 10 et le maillon 64 tient lieu de deuxième pièce rigide 12.

Ce bracelet comporte avantageusement une boucle, non représentée au dessin, de n'importe quel type connu, reliant les deux brins et permettant de mettre au poignet ou d'en enlever la montre.

Etant donné la grande facilité avec laquelle il est possible de séparer deux pièces voisines d'un élément articulé, en soulevant simplement le ressort 56, il est possible d'offrir au porteur de la montre la possibilité de changer lui-même de bracelet et aussi d'adapter le bracelet aux conditions de porter du moment. De la sorte, la montre de la figure 2 peut être munie soit d'un bracelet formé de maillons métalliques tel que représenté, soit d'un bracelet en cuir ou en matière plastique, partiellement représenté à la figure 3, et dont un brin 68 comporte, à son extrémité destinée à être fixée à la boîte, un maillon 69 comprenant une pièce 70 sur laquelle sont fixés un organe femelle 16 et un verrou 18, de manière similaire à ce qui a été décrit en regard de la figure 1 pour la pièce 12. La pièce 70 est rendue solidaire du brin 68 par quatre vis 72 qui sont serrées dans des pieds taraudés, non représentés au dessin, que comporte une contreplaque 74. Le brin 68, muni de trous permettant de laisser passer les pieds taraudés, est inséré entre la contreplaque 74 et la pièce 70.

Dans le cas où le brin 68 comporte plusieurs couches, comme il est d'usage dans les bracelets en cuir, la contreplaque 74 -pourrait aussi être logée à l'intérieur du brin 68.

Dans les charnières représentées aux figures, le verrou 18 est systématiquement solidaire de la pièce portant l'organe femelle; mais il pourrait aussi être fixé sur la pièce portant l'organe mâle. Toutefois, dans ce cas, l'assemblage des pièces serait légèrement plus difficile, du fait que le ressort doit être soulevé pour permettre le passage de l'organe femelle, de sa partie comprenant l'ouverture du trou, jusqu'à l'ouverture destinée à tenir lieu de logement pour l'extrémité du ressort.

Les charnières représentées comportent chacune un seul organe mâle et un seul organe femelle. Il va de soi que chaque articulation pourrait être formée par deux organes mâles coaxiaux et deux organes femelles coaxiaux. Toutefois, cette solution présente l'inconvénient que, lors de l'assemblage, il est nécessaire d'avoir un mouvement composé, à savoir effectuer un déplacement selon une direction perpendiculaire d'articulation, pour aligner axialement les deux pièces l'une par rapport à l'axe, puis déplacer les deux pièces selon une direction parallèle audit axe, pour engager les organes mâles dans les organes femelles.

La charnière représentée à la figure 1 est aussi utilisable pour relier les maillons d'un bracelet décoratif. Grâce à la structure de cette charnière, il est possible de modifier facilement l'aspect du bracelet en introduisant ou en enlevant des maillons ayant un aspect particulier.

Une charnière de ce type peut aussi servir de fermoir de bracelet dans la mesure où le ressort est accessible, les autres charnières, assurant l'articulation entre les maillons pouvant par ailleurs être similaires ou différentes de celles décrites.

Ainsi qu'il ressort de la description, l'ensemble destiné à être porté au poignet et tel que revendiqué permet de réduire sa sensibilité aux efforts latéraux. Ceci est dû au fait que le ressort de verrouillage prend appui sur l'organe femelle au voisinage immédiat de l'organe mâle, ce qui fait qu'il n'est soumis qu'à des contraintes de cisaillement et non pas à du flambage comme c'est le cas des bracelets décrits dans le brevet CH 598 782. Par ailleurs, une pièce du bracelet peut être enlevée, ajoutée, changée, pour-modifier l'aspect ou la longueur de l'ensemble, et cela, sans faire appel à un outillage particulier.

## Revendications

1. Ensemble destiné à être porté au poignet, comprenant une première (10) et une deuxième (12) pièces rigides et une charnière pour relier entre elles lesdites pièces, ladite charnière comportant un organe mâle (14) solidaire de ladite première pièce (10) et muni d'un tenon (46), un organe femelle (16) solidaire de ladite deuxième pièce (12) et comprenant un tube percé d'un trou cylindrique (50), à l'intérieur duquel ledit tenon (46) est ajusté librement en rotation, et un verrou (18) solidaire de l'une des pièces et comportant un ressort (56), caractérisé en ce que le tenon de l'organe mâle (14) est muni d'une gorge circonférentielle (48), que le tube de l'organe femelle (16) est percé d'une ouverture (52) débouchant dans ledit trou (50) au droit de ladite gorge (48) et que le ressort (56) du verrou (18) est engagé de façon amovible dans la gorge (48) au travers de l'ouverture (52) afin d'assurer le verrouillage des organes mâle et femelle l'un à l'autre.

2. Ensemble selon la revendication 1, caractérisé en ce que ledit verrou (18) est solidaire de ladite deuxième pièce (12).

3. Ensemble selon l'une quelconque des revendications-1 et 2, caractérisé en ce que ladite charnière comporte un seul organe mâle (14) et un seul organe femelle (16).

4. Ensemble selon l'une quelconque des revendications 1 à 3, caractérisé en ce que lesdits organes mâle (14) et femelle (16) et ledit verrou (18) sont des éléments rapportés, fixés à demeure aux- dites pièces (10, 12).

5. Ensemble selon l'une quelconque des revendications 1 à 4, comportant une boîte de montre (60) et un brin du bracelet (61, 65, 68) se terminant, au voisinage de la boite, par un maillon (62, 66, 69), caractérisé en ce que ladite boite et ledit brin tiennent lieu respectivement de première (10) et deuxième (12) pièces rigides.

6. Ensemble selon la revendication 5, caractérisé en ce que ledit brin (68) est fait d'un matériau souple.

7. Ensemble selon la revendication 5, caractérisé en ce que ledit brin (61, 65) est fait d'une succession de maillons (62, 63, 64) dans lequel deux maillons voisins (62, 63 / 63, 64) forment lesdites première (10) et deuxième (12) pièces rigides.
